# FASCICULE DE BREVET EUROPEEN

(11) **EP 3 555 457 B1**
(45) Date de publication et mention de la délivrance du brevet: **25.10.2023**
(21) Numéro de dépôt: 17825423.1
(22) Date de dépôt: 12.12.2017
(51) Int. Cl.: F02N 19/10, F01P 11/20, F01P 11/04

(54) **CONDUIT DE PASSAGE DE LIQUIDE DE REFROIDISSEMENT POUR MOTEUR À COMBUSTION INTERNE DE VÉHICULE AUTOMOBILE**
LEITUNG ZUR DURCHFÜHRUNG VON FLÜSSIGEM KÜHLMITTEL FÜR EINEN VERBRENNUNGSMOTOR EINES KRAFTFAHRZEUGS
DUCT FOR THE PASSAGE OF LIQUID COOLANT FOR AN INTERNAL COMBUSTION ENGINE OF A MOTOR VEHICLE

(30) Priorité: 16.12.2016 FR 1662596
(43) Date de publication de la demande: 23.10.2019
(73) Titulaire: Renault s.a.s, 92100 Boulogne Billancourt (FR)
(72) Inventeur: LACOUR, Marc, 47140 Laguna de Duero (ES); DEBROIS, Olivier, 47140 Laguna de Duero (ES)
(74) Mandataire: Renault Group
(86) Numéro de dépôt international: PCT/EP2017/082390
(87) Numéro de publication internationale: WO 2018/108887

(56) Documents cités:
- EP-A1- 1 008 472
- EP-A2- 1 236 958
- WO-A1-98/51927
- FR-A1- 2 722 839
- US-A1- 2013 206 744
- US-A1- 2016 032 882

## Description

La présente invention concerne le domaine des circuits de refroidissement pour moteur à combustion interne, en particulier pour des véhicules automobiles.

De manière classique, un véhicule automobile comprenant un moteur à combustion interne est doté d'un circuit de refroidissement destiné à réguler la température du moteur. L'abaissement de la température se fait par le passage d'un liquide de refroidissement dont la circulation est générée par une pompe. Le liquide est conventionnellement appelé eau mais correspond la plupart du temps à un liquide de refroidissement de type eau glycolée.

Les véhicules automobiles dotés d'un moteur à combustion interne sont confrontés à des exigences sans cesse croissantes visant à limiter la consommation de carburant et les émissions de polluants. À cet effet, de tels véhicules comprennent généralement un conduit de recirculation des gaz d'échappement, également connu sous la dénomination anglo-saxonne « Exhaust Gas Recirculation » ou sous l'abréviation « EGR ». Un tel conduit a pour fonction de prélever des gaz d'échappement en sortie du moteur à combustion interne pour les réinjecter dans un conduit d'admission du moteur. De cette manière, le conduit de recirculation permet de limiter la consommation de carburant et les émissions de polluants.

Cette solution n'apporte toutefois pas pleinement satisfaction. En particulier, au cours d'une phase de démarrage du véhicule, le moteur à combustion interne est généralement froid, de sorte que le conduit de recirculation ne peut pas être ouvert immédiatement. Dans ces conditions, le véhicule consomme davantage de carburant et émet davantage de polluants.

Pour pallier cet inconvénient, il peut être utilisé des boîtiers comprenant des moyens de chauffage du liquide de refroidissement du circuit de refroidissement du moteur. Le boîtier est connecté à un premier point du circuit de refroidissement par l'intermédiaire d'une première durite et à un second point du circuit de refroidissement par l'intermédiaire d'une seconde durite. De cette manière, le liquide de refroidissement circulant dans le circuit de refroidissement passe par la première durite, est chauffé tandis qu'il traverse le boîtier, puis rejoint le circuit de refroidissement par la seconde durite. Du fait du chauffage du liquide de refroidissement, la recirculation des gaz d'échappement est activée plus rapidement.

On connaît de FR2722839-A1, WO9851927-A1 ou EP1008472-A1 une pièce tubulaire rigide pour moteur comportant un moyen de chauffage électrique, notamment au moins une bougies de chauffage.

Bien qu'une telle solution soit globalement considérée comme satisfaisante, elle continue de présenter certains inconvénients. En particulier, l'encombrement généré par le boîtier et les deux durites rend pratiquement impossible la mise en place d'un tel boîtier dans un compartiment moteur de véhicule automobile.

Au vu de ce qui précède, l'invention a pour but de fournir un composant de circuit de refroidissement d'un moteur à combustion interne palliant les inconvénients précités.

Plus particulièrement, l'invention a pour but de permettre le chauffage du liquide de refroidissement tout en optimisant le rendement d'échange thermique occasionné lors du chauffage, afin de limiter la consommation de carburant et les émissions de polluants, et en limitant l'encombrement généré au sein du compartiment moteur.

À cet effet, il est proposé un conduit de passage de liquide de refroidissement pour moteur à combustion interne de véhicule automobile comprenant une portion tubulaire pour permettre le passage d'un liquide de refroidissement d'un circuit de refroidissement du moteur, ladite portion tubulaire comportant une extrémité amont prévue pour être raccordée à un premier organe fonctionnel du moteur, et une extrémité aval opposée à l'extrémité amont et prévue pour être raccordée à un second organe fonctionnel du moteur.

Selon une caractéristique générale de ce conduit, la portion tubulaire comprend au moins un orifice de réception apte à recevoir au moins un élément de chauffage du liquide de refroidissement.

En outre le conduit de passage comprend une ramification destinée à être raccordée à un aérotherme du circuit de refroidissement. Une telle ramification permet d'amener directement le liquide de refroidissement ayant traversé l'aérotherme de circuler au travers du second organe fonctionnel du moteur.

Un tel conduit de passage permet de chauffer le liquide de refroidissement tout en limitant l'encombrement généré au sein du compartiment moteur. En outre, on chauffe le liquide de refroidissement à proximité du moteur de sorte à permettre une montée en température du moteur plus rapide. On améliore ainsi les conditions de démarrage à froid pour permettre une activation de la recirculation des gaz d'échappement plus rapide. Le conduit de passage chauffant constitue en outre une source de chaleur supplémentaire qui aide à réchauffer un refroidisseur d'air de suralimentation avec anticipation. Il résulte notamment de ces effets un meilleur traitement des polluants et une moindre consommation de carburant.

Selon un mode de réalisation, le premier organe fonctionnel du moteur est un refroidisseur d'huile et/ou le second organe fonctionnel du moteur est un carter-cylindres du moteur ou une pompe de liquide de refroidissement.

Le fait de disposer le conduit de passage doté d'un élément de chauffage entre le refroidisseur d'huile et la pompe de liquide de refroidissement, et en particulier juste en amont de la pompe de liquide de refroidissement, permet notamment de faire circuler le liquide de refroidissement chaud dans la pompe à eau, qui est proche du moteur. On réchauffe ainsi davantage les gaz d'échappement pour ouvrir encore plus tôt la vanne de recirculation des gaz d'échappement et réchauffer davantage le refroidisseur d'air de suralimentation.

De manière avantageuse, le conduit de passage est constitué d'une seule pièce réalisée par moulage, de préférence en aluminium.

En réalisant le conduit de passage de cette manière, on réduit les coûts de fabrication du conduit et les coûts d'intégration du circuit de refroidissement au sein du moteur à combustion interne, et on augmente la conductivité thermique du conduit de passage.

Selon un autre mode de réalisation, le conduit de passage comprend au moins quatre orifices de réception chacun apte à recevoir une bougie de préchauffage.

Comme cela sera expliqué par la suite, l'utilisation de quatre bougies de préchauffage est notamment avantageuse en ce qu'elle permet d'augmenter suffisamment la charge moteur lors des régénérations du filtre à particules. Les bougies de préchauffage sont également connues sous la dénomination de thermoplongeurs.

De préférence, lesdits au moins quatre orifices de réception sont disposés en quinconce.

Dans un mode de réalisation avantageux, ledit au moins un orifice de réception comprend un alésage cylindrique de petit diamètre s'étendant vers l'extérieur depuis une paroi interne de la portion tubulaire, et un alésage cylindrique de grand diamètre s'étendant vers l'intérieur depuis une paroi située à l'extérieur de la portion tubulaire, les deux alésages cylindriques étant coaxiaux, les deux alésages cylindriques étant reliés par un alésage tronconique dont les génératrices forment un angle compris entre 58° et 66° avec la direction axiale commune desdits deux alésages cylindriques.

Une telle conception dudit au moins un orifice de réception permet une installation aisée d'une bougie de préchauffage, tout en maintenant une étanchéité renforcée du conduit de passage de liquide de refroidissement.

Dans un mode de réalisation particulier, le conduit de passage comprend une oreille de fixation à un carter-cylindres du moteur.

Une telle oreille permet d'empêcher la transmission des vibrations du carter-cylindres au conduit de passage.

Selon un autre aspect, il est proposé un moteur à combustion interne pour véhicule automobile comprenant un carter-cylindres, un circuit de refroidissement, un premier organe fonctionnel, un second organe fonctionnel et un conduit de passage de liquide de refroidissement tel que défini précédemment.

Dans un mode de réalisation, le moteur comprend une pompe de liquide de refroidissement délimitée par un carter de pompe, ledit carter de pompe étant au moins partiellement formé par une portion du carter-cylindres.

Un tel mode de réalisation est en particulier avantageux en ce que le liquide de refroidissement chauffé par ledit au moins un élément de chauffage est directement en contact avec le carter-cylindres. En résultat, on minimise les pertes thermiques lors du transfert d'énergie depuis le liquide de refroidissement chauffé vers le moteur à combustion interne. De la sorte, en fournissant un minimum d'énergie, on augmente davantage la montée en température du moteur à combustion interne de sorte à limiter encore la consommation de carburant et les émissions de polluants.

D'autres buts, caractéristiques et avantages de l'invention apparaîtront à la lecture de la description suivante, donnée uniquement à titre d'exemple non limitatif, et faite en référence aux dessins annexés sur lesquels :
- la figure 1 représente schématiquement un circuit de refroidissement d'un moteur à combustion interne selon un exemple de réalisation de l'invention,
- la figure 2 est une vue isométrique d'un conduit de passage du circuit de refroidissement la figure 1, et
- la figure 3 est une vue en coupe d'un orifice de réception du conduit de passage de la figure 2.

On a représenté sur la figure 1 un moteur à combustion interne 2. Le moteur 2 est destiné à être incorporé dans un véhicule automobile. Le moteur 2 peut être un moteur à allumage commandé ou un moteur à allumage par compression. Le moteur 2 comprend notamment au moins un cylindre (non représentée) à l'intérieur duquel s'effectue la combustion. Le cylindre est délimité par un carter-cylindres 4 schématiquement représenté sur la figure 1 par le cadre rectangulaire entourant le moteur à combustion 2.

Le moteur 2 est associé à un circuit de refroidissement 6. Le circuit de refroidissement 6 a pour fonction de réguler la température du moteur 2.

Comme cela va être détaillé par la suite, le circuit de refroidissement 6 comporte une pluralité d'organes dont certains coopèrent directement avec le moteur 2. Ces organes sont désignés dans la présente demande comme étant des organes fonctionnels du moteur.

Le circuit de refroidissement 6 comporte une pompe de liquide de refroidissement 8, également connue sous la dénomination de pompe à eau. La pompe 8 a pour fonction d'actionner la circulation du liquide de refroidissement dans le circuit 6 traversant le moteur 2 avant de refroidir ce dernier. La pompe 8 est délimitée par un carter de pompe 10, schématiquement représenté sur la figure 1 par le cadre rectangulaire entourant la pompe 8. De manière connue en soi, la pompe 8 est entraînée directement par le moteur à combustion interne 2. La pompe 8 est ainsi un organe fonctionnel du moteur 2.

Comme cela est schématiquement représenté sur la figure 1, la chambre de compression de la pompe 8 n'est que partiellement délimitée par le carter de pompe 10. Pour délimiter la chambre de compression de la pompe 8, le carter de pompe 10 est fixé sur le carter-cylindres 4. En d'autres termes, la chambre de compression de la pompe 8 est délimitée partiellement par le carter de pompe 10 et partiellement par le carter-cylindres 4.

Le circuit de refroidissement 6 comporte en outre un aérotherme 12. La fonction de l'aérotherme 12 est de permettre le chauffage de l'habitacle du véhicule automobile tout en refroidissant le liquide de refroidissement du circuit 6.

Le circuit 6 comporte en outre un radiateur 14. Le radiateur 14 est prévu afin de refroidir par convection le liquide de refroidissement. A cet effet, le radiateur 14 peut être disposé juste derrière la calandre du véhicule automobile, de sorte à pouvoir refroidir efficacement le liquide de refroidissement circulant dans le circuit 6.

Le circuit 6 comporte en outre un refroidisseur d'huile 16. Le refroidisseur d'huile 16 est utilisé pour réguler la température de l'huile du moteur 2. Le refroidisseur 16 est alors un organe fonctionnel du moteur 2. Par ailleurs, le refroidisseur d'huile 16 est directement fixé sur le carter-cylindres 4 du moteur 2.

Le circuit de refroidissement 6 comporte une pluralité de conduits de passage du liquide de refroidissement entre les organes 8, 12, 14 et 16. En particulier, le circuit 6 comporte une première conduite commune 18 reliant un boîtier de sortie d'eau 17 à un point de bifurcation (non référencé). Au niveau de ce point de bifurcation, la conduite 18 se divise en une première sous-conduite 20 et une seconde sous-conduite 22. La sous-conduite 20 relie le point de bifurcation à l'aérotherme 12. La sous-conduite 22 relie le point de bifurcation au radiateur 14.

Le boîtier de sortie d'eau 17 comprend une ouverture d'entrée communiquant avec le circuit d'eau d'une culasse 5 et une sortie mise en communication fluidique avec la première conduite commune 18.

Le circuit de refroidissement comporte en outre une deuxième conduite 24 reliant le radiateur 14 au refroidisseur d'huile 16. Le circuit de refroidissement 6 comporte également une troisième conduite 26 raccordée à l'aérotherme 12.

Le sens de circulation du liquide de refroidissement dans les conduites 18 à 26 est schématiquement représenté par la figure 1 par des flèches. La pompe à eau 8 est disposée en amont du moteur 2, selon le sens d'écoulement du liquide de refroidissement dans le circuit de refroidissement 6. La pompe 8 permet un écoulement de l'eau au travers du carter-cylindres 4 et de la culasse 5 du moteur 2. Après avoir circulé au travers de la culasse 5 du moteur 2, le liquide de refroidissement sort de la culasse 5 par le boîtier de sortie 17 auquel est connectée la conduite 18. En d'autres termes, le liquide de refroidissement passant par l'aérotherme 12 sort du boîtier de sortie d'eau 17 par la conduite 18, passe le point de bifurcation, emprunte la conduite 20, traverse l'aérotherme 12 puis emprunte la conduite 26. Le liquide de refroidissement passant par le radiateur 14 et le refroidisseur 16 sort du boîtier de sortie d'eau 17 par la conduite 18, passe le point de bifurcation, emprunte la conduite 22, traverse le radiateur 14, emprunte la conduite 24 et parvient au refroidisseur 16.

Le circuit de refroidissement 6 comporte en outre un conduit de passage 28, schématiquement représenté sur la figure 1 et représenté en vue isométrique sur la figure 2. Une fonction du conduit de passage 28 est de raccorder le refroidisseur d'huile 16, la pompe de liquide de refroidissement 8 et la conduite 26 issue de l'aérotherme 12.

Dans une variante de réalisation non représentée, le conduit de passage 28 permet un raccordement uniquement du refroidisseur d'huile 16 à la pompe de liquide de refroidissement 8, notamment via une interface du carter-cylindres 4 destiné à recevoir la pompe de liquide de refroidissement 8. Le circuit de refroidissement comprend alors un autre point de piquage pour la conduite 26.

En référence à la figure 2, le conduit de passage 28 comprend une portion tubulaire 30. Dans l'exemple de réalisation illustré, la portion 30 est de forme coudée pour s'adapter davantage à l'environnement du compartiment moteur. Toutefois, on ne sort pas du cadre de l'invention en envisageant une forme différente de la portion tubulaire 30. Par ailleurs, dans l'exemple illustré, la portion tubulaire 30 a une section circulaire sensiblement constante.

La portion tubulaire 30 comprend une première extrémité 32 amont et une seconde extrémité 34 aval. Chaque extrémité 32, 34 est dotée d'une bride de butée 36 et d'une gorge annulaire 38.

L'extrémité amont 32 est configurée pour pouvoir être directement raccordée sur une sortie (non représentée) du refroidisseur d'huile 16. Plus particulièrement, l'extrémité 32 est insérée dans une ouverture cylindrique prévue dans le refroidisseur d'huile 16, de telle sorte que la bride 36 arrive en butée contre une paroi du refroidisseur d'huile 16. Un joint annulaire peut être inséré dans la gorge 38, de sorte à fournir une étanchéité suffisante du raccordement du conduit de passage 28 sur le refroidisseur d'huile 16.

De même, l'extrémité aval 34 est configurée pour pouvoir être directement raccordée sur une entrée (non représentée) du carter-cylindres 4 lequel peut définir en partie le corps de la pompe de liquide de refroidissement 8. L'extrémité 34 est en l'espèce insérée dans une ouverture cylindrique prévue le carter-cylindres 4, la bride 36 arrivant en butée contre une paroi de la pompe 8, un joint d'étanchéité annulaire étant inséré dans la gorge 38.

Le conduit 28 peut en outre comporter une ramification 40. La ramification 40 est piquée directement sur la portion tubulaire 30 du conduit de passage 28. La ramification 40 comporte une extrémité 42 formant un manchon cylindrique 44 de raccordement avec la conduite 26. Comme les extrémités 32 et 34, l'extrémité 42 comporte une bride de butée 46.

Grâce aux extrémités 32, 34 et 42, le conduit de passage 28 est directement raccordé au refroidisseur d'huile 16 et au carter-cylindres 4, et indirectement raccordé à l'aérotherme 12 par l'intermédiaire de la conduite 26. De par ces trois raccordements, le conduit de passage 28 est fixé de manière isostatique par rapport au carter-cylindres 4.

Dans l'exemple de réalisation illustré, le conduit de passage 28 comporte en outre une oreille de fixation 48. Bien que, dans l'exemple illustré sur la figure 2, l'oreille 48 s'étende depuis la ramification 40, l'oreille 48 peut s'étendre depuis une portion différente du conduit de passage 28, par exemple la portion tubulaire 30.

L'oreille de fixation 48 est prévue pour permettre une fixation du conduit de passage 28 sur le carter-cylindres 4. L'oreille de fixation 48 permet de fixer le conduit 28 de manière simple, par exemple au moyen d'une vis coopérant avec un alésage fileté correspondant pratiquée dans le carter-cylindres 4. L'oreille de fixation 48 permet d'empêcher la transmission des vibrations du carter-cylindres 4 au conduit de passage 28. Toutefois, on ne sort pas du cadre de l'invention en envisageant un conduit de passage 28 dépourvu d'une telle oreille de fixation.

Comme cela est représenté sur la figure 2, le conduit de passage 28 comporte en outre quatre protubérances locales 50 s'étendant depuis la portion tubulaire 30. Chaque protubérance s'étend sensiblement en saillie radiale hors de la portion tubulaire 30. Une vue en coupe d'une protubérance locale 50 est représentée sur la figure 3. Chaque protubérance 50 est destinée à recevoir un élément de chauffage du liquide de refroidissement circulant dans le conduit de passage 28. En l'espèce, le moyen de chauffage est une bougie électrique de préchauffage (non représentée). En d'autres termes, quatre bougies électriques de préchauffage sont destinées à être respectivement montées dans les quatre protubérances locales 50.

En vue de chauffer efficacement le liquide de refroidissement tout en limitant l'encombrement occasionné, on préférera des bougies de préchauffage alimentées à une puissance électrique selon le besoin. A titre d'exemple, la puissance électrique est comprise entre 250 W et 350 W pour chaque bougie, et encore plus préférentiellement de sensiblement 300 W chacune. En utilisant quatre bougies de préchauffage de ce type, une énergie de l'ordre de 1 200 W doit être fournie aux bougies pour mettre en oeuvre le chauffage du liquide de refroidissement. La présence d'un consommateur électrique ayant besoin de 1 200 W permet de faire augmenter la charge moteur lors des régénérations du filtre à particules. Il en résulte une plus grande efficacité du fonctionnement de ce filtre et donc une diminution des émissions de polluants.

Les quatre protubérances 50 s'étendent depuis la portion tubulaire 30 sensiblement selon une même direction. Chaque protubérance 50 comprend une paroi frontale 49 opposée à la portion tubulaire 30.

En référence à la figure 3, une protubérance locale 50 comporte un orifice de réception 52 apte à recevoir une bougie de préchauffage. Plus particulièrement, l'orifice de réception 52 est traversant. En d'autres termes, l'orifice de réception 52 s'étend depuis une paroi interne 51 de la portion tubulaire 30, traverse la portion tubulaire 30 sur toute son épaisseur, traverse la protubérance locale 50 et débouche à l'extérieur de la portion tubulaire 30 et de la protubérance 50, au niveau de la paroi 49. L'orifice de réception 52 a une forme globalement axisymétrique autour d'un axe de cylindricité 53 et est constitué de plusieurs alésages successifs cylindriques et/ou tronconiques autour de l'axe 53. Dans l'exemple illustré, l'axe 53 coïncide avec la direction selon laquelle s'étend la protubérance 50 correspondante.

Plus particulièrement, l'orifice de réception 52 comprend un premier alésage cylindrique 54 adjacent à la paroi inférieure 51. L'axe de cylindricité de l'alésage 54 coïncide avec l'axe 53. À l'opposé de la paroi intérieure 51, l'alésage 54 se prolonge par un premier alésage tronconique 56. L'axe de cylindricité de l'alésage 56 coïncide également avec l'axe 53. L'alésage tronconique 56 a la forme d'un tronc de cylindre dont les génératrices forment un angle α par rapport à l'axe 53. Dans l'exemple illustré, l'angle α est compris entre 58° et 66°, de manière préférentielle entre 60° et 64° et de manière encore plus préférentielle est sensiblement égal à 60°.

À l'opposé du premier alésage cylindrique 54, l'alésage tronconique 56 se prolonge par un deuxième alésage cylindrique 58. L'axe de cylindricité de l'alésage 58 coïncide avec l'axe 53. L'alésage 58 a un diamètre supérieur à celui de l'alésage 54. En outre, l'alésage 58 comprend un taraudage 59 apte à coopérer avec un filetage correspondant pratiqué sur une paroi cylindrique complémentaire de la bougie de préchauffage. À l'opposé du premier alésage tronconique 56, l'alésage cylindrique 58 se prolonge par un second alésage tronconique 60. L'alésage tronconique 60 forme un tronc de cylindre dont les génératrices forment un angle β avec l'axe 53. Dans l'exemple illustré, l'angle β est sensiblement égal à 45°.

Grâce à cet arrangement de l'orifice de réception 52, une bougie de préchauffage (non représentée) peut être introduite dans les alésages 60, 58, 56 et 54. L'alésage 60 fournit un chanfrein d'entrée de l'orifice 52 afin de faciliter l'insertion de la bougie de préchauffage. De préférence, la bougie de préchauffage présente un épaulement de conception complémentaire à celle de l'alésage tronconique 56. De cette manière, l'épaulement de la bougie de préchauffage vient en butée contre l'alésage tronconique 56. On renforce ainsi l'étanchéité fournie au niveau de l'orifice de réception 52 et de la bougie de préchauffage vis-à-vis du liquide de refroidissement circulant dans le conduit de passage 28. En particulier, l'étanchéité est renforcée grâce à la forme optimale de l'alésage 56 et à la valeur de l'angle α formé par ses génératrices. En outre, grâce au filetage pratiqué sur l'alésage 58, on fixe de manière simple et fiable la bougie de préchauffage dans l'orifice de réception 52.

Ainsi, dans l'exemple illustré, les orifices de réception 52 s'étendent entre la paroi interne 51 du conduit 28 et la paroi frontale 49 des protubérances 50. Cet arrangement est notamment avantageux en ce qu'il permet une installation fiable et étanche des bougies de préchauffage. On ne sort toutefois pas du cadre de l'invention en envisageant des orifices de réception différents, par exemple s'étendant entre la paroi interne 51 et une paroi externe (non référencée) de la portion tubulaire 30. Dans une telle variante, l'épaisseur de la portion tubulaire 30 doit être plus importante si l'on souhaite obtenir une installation fiable et étanche. Le mode de réalisation illustré sur les figures, comprenant notamment les orifices 52 partiellement situés dans les protubérances locales 50, permet ainsi d'économiser de la matière et de limiter l'encombrement et la masse du conduit de passage 28.

De nouveau en référence à la figure 2, les quatre protubérances locales 50 et les quatre orifices de réception 52 sont disposés approximativement en quinconce les uns par rapport aux autres. Une telle disposition est particulièrement avantageuse car elle permet l'alimentation des bougies de préchauffage avec un câble électrique (non représenté) permettant la circulation d'un courant de puissance, en limitant l'encombrement occasionné par la présence du câble électrique.

Par ailleurs, la conception du conduit de passage 28 en une seule pièce réalisée par moulage est avantageuse en ce qu'elle facilite la réalisation du conduit de passage 28, de sorte à limiter les coûts, en ce qu'elle réduit les risques de fuite du circuit de refroidissement et en ce qu'elle augmente la conductivité thermique au travers du conduit 28. De la sorte, lorsque le liquide de refroidissement du circuit 6 est réchauffé lors de la phase de montée en température du moteur 2, on minimise les pertes thermiques occasionnées lors du transfert de chaleur depuis le liquide de refroidissement vers le moteur 2. Dans l'exemple illustré, on accentue encore cet effet en choisissant un matériau approprié pour réaliser par moulage le conduit de passage 28, c'est-à-dire un matériau à forte conductivité thermique comme par exemple de l'aluminium.

Au vu de ce qui précède, le conduit de passage 28 permet de faire transiter le liquide de refroidissement du circuit de refroidissement 6 de manière simple et économique, de sorte à améliorer le fonctionnement du moteur lors des phases de montée en température et de régénération du filtre à particules, tout en optimisant la consommation énergétique des composants électroniques tels que des bougies de préchauffage et en limitant l'encombrement occasionné au niveau du compartiment moteur.

En particulier, l'invention permet de mettre en oeuvre plus tôt une recirculation des gaz d'échappement, d'activer plus rapidement un refroidisseur d'air de suralimentation du moteur et d'augmenter la charge du moteur d'une manière optimale pendant les phases de régénération du filtre à particules.

## Revendications

1. Circuit de refroidissement (6) d'un moteur (2), comportant des organes fonctionnels, notamment un premier organe fonctionnel du moteur est un refroidisseur d'huile (16) et un second organe fonctionnel du moteur est une pompe de liquide de refroidissement (8), la pompe (8) de liquide de refroidissement étant disposée en amont du moteur (2), selon le sens d'écoulement du liquide de refroidissement dans le circuit de refroidissement (6), le circuit de refroidissement comportant notamment un aérotherme (12), un radiateur (14), ainsi qu'une pluralité de conduits (18, 20, 22, 24, 26) de passage du liquide de refroidissement entre des organes fonctionnels, l'un des conduits étant un conduit de passage (28) de liquide de refroidissement pour moteur à combustion interne (2) de véhicule automobile, raccordant le refroidisseur d'huile (16) à la pompe de liquide de refroidissement (8), la conduite (28) comprenant une portion tubulaire (30), ladite portion tubulaire (30) comportant une extrémité amont (32) prévue pour être raccordée à un premier organe fonctionnel du moteur (2), notamment le refroidisseur d'huile (16) et une extrémité aval (34) opposée à l'extrémité amont (32) et prévue pour être raccordée à un second organe fonctionnel du moteur (2), notamment la pompe de liquide de refroidissement (8), la portion tubulaire (30) comprend au moins un orifice de réception (52) apte à recevoir au moins un élément de chauffage du liquide de refroidissement, et ledit conduit de passage (28) comprend une ramification (40) raccordée à la conduite (26) issue de l'aérotherme (12).

2. Circuit de refroidissement (6) selon la revendication 1, **caractérisé en ce qu'**il est constitué d'une seule pièce réalisée par moulage, de préférence en aluminium.

3. Circuit de refroidissement (6) selon la revendication 1 ou 2, dans lequel le conduit de passage (28) comprend au moins quatre orifices de réception (52) chacun apte à recevoir une bougie de préchauffage.

4. Circuit de refroidissement (6) selon la revendication 3, dans lequel lesdits au moins quatre orifices de réception (52) sont disposés en quinconce.

5. Circuit de refroidissement (6) selon l'une quelconque des revendications 1 à 4, dans lequel ledit au moins un orifice de réception (52) comprend un alésage cylindrique (54) de petit diamètre s'étendant vers l'extérieur depuis une paroi interne (51) de la portion tubulaire (30), et un alésage cylindrique (58) de grand diamètre s'étendant vers l'intérieur depuis une paroi (49) située à l'extérieur de la portion tubulaire (30), les deux alésages cylindriques (54, 58) étant coaxiaux, les deux alésages cylindriques (54, 58) étant reliés par un alésage tronconique (56) dont les génératrices forment un angle (α) compris entre 58° et 66° avec la direction axiale (53) desdits deux alésages cylindriques (54, 58).

6. Circuit de refroidissement (6) selon l'une quelconque des revendications 1 à 5, dans lequel le conduit de passage (28) comprend une oreille de fixation (48) à un carter-cylindres (4) du moteur, l'oreille de fixation s'étendant notamment depuis la ramification (40).

7. Circuit de refroidissement (6) selon l'une quelconque des revendications précédentes, **caractérisé en ce que** la pompe de liquide de refroidissement (8) est délimitée par un carter de pompe (10), ledit carter de pompe (10) étant au moins partiellement formé par une portion d'un carter-cylindres (4) du moteur (2).

## Patentansprüche

1. Kühlkreislauf (6) eines Motors (2), der Funktionsorgane aufweist, wobei insbesondere ein erstes Funktionsorgan des Motors ein Ölkühler (16) ist und ein zweites Funktionsorgan des Motors eine Kühlflüssigkeitspumpe (8) ist, wobei die Kühlflüssigkeitspumpe (8), auf die Strömungsrichtung der Kühlflüssigkeit im Kühlkreislauf (6) bezogen, stromaufwärts des Motors angeordnet ist, wobei der Kühlkreislauf insbesondere einen Lufterhitzer (12), einen Kühler (14) sowie mehrere Leitungen (18, 20, 22, 24, 26) zum Durchfluss der Kühlflüssigkeit zwischen den Funktionsorganen aufweist, wobei eine der Leitungen eine Leitung zum Durchfluss (28) von Kühlflüssigkeit für den Verbrennungsmotor (2) eines Kraftfahrzeugs ist, die den Ölkühler (16) mit der Kühlflüssigkeitspumpe (8) verbindet, wobei die Leitung (28) einen rohrförmigen Abschnitt (30) umfasst, wobei der rohrförmige Abschnitt (30) ein stromaufwärtiges Ende (32) aufweist, das dafür vorgesehen ist, an ein erstes Funktionsorgan des Motors (2), insbesondere den Ölkühler (16), angeschlossen zu werden, und ein stromabwärtiges Ende (34), das dem stromaufwärtigen Ende (32) gegenüberliegt und dafür vorgesehen ist, an ein zweites Funktionsorgan des Motors (2), insbesondere die Kühlflüssigkeitspumpe (8), angeschlossen zu werden, wobei der rohrförmige Abschnitt (30) mindestens eine Aufnahmeöffnung (52) umfasst, die geeignet ist, mindestens ein Element zur Erwärmung der Kühlflüssigkeit aufzunehmen, und die Durchflussleitung (28) eine Abzweigung (40) umfasst, die an die vom Lufterhitzer (12) kommende Leitung (26) angeschlossen ist.

2. Kühlkreislauf (6) nach Anspruch 1, **dadurch gekennzeichnet, dass** er aus einem einzigen Teil besteht, das durch Formen hergestellt ist, vorzugsweise aus Aluminium.

3. Kühlkreislauf (6) nach Anspruch 1 oder 2, wobei die Durchflussleitung (28) mindestens vier Aufnahmeöffnungen (52) umfasst, die jeweils geeignet sind, eine Glühkerze aufzunehmen.

4. Kühlkreislauf (6) nach Anspruch 3, wobei die mindestens vier Aufnahmeöffnungen (52) gegeneinander versetzt angeordnet sind.

5. Kühlkreislauf (6) nach einem der Ansprüche 1 bis 4, wobei die mindestens eine Aufnahmeöffnung (52) eine zylindrische Bohrung (54) mit kleinem Durchmesser umfasst, die sich von einer Innenwand (51) des rohrförmigen Abschnitts (30) nach außen erstreckt, und eine zylindrische Bohrung (58) mit großem Durchmesser, die sich von einer außerhalb des rohrförmigen Abschnitts (30) befindlichen Wand (49) nach innen erstreckt, wobei die zwei zylindrischen Bohrungen (54, 58) koaxial sind, wobei die zwei zylindrischen Bohrungen (54, 58) durch eine kegelstumpfförmige Bohrung (56) verbunden sind, deren Erzeugenden mit der axialen Richtung (53) der zwei zylindrischen Bohrungen (54, 58) einen Winkel (α) zwischen 58° und 66° bilden.

6. Kühlkreislauf (6) nach einem der Ansprüche 1 bis 5, wobei die Durchflussleitung (28) eine Öse zur Befestigung (48) an einem Zylinderkurbelgehäuse (4) des Motors umfasst, wobei sich die Befestigungsöse insbesondere von der Abzweigung (40) aus erstreckt.

7. Kühlkreislauf (6) nach einem der vorhergehenden Ansprüche, **dadurch gekennzeichnet, dass** die Kühlflüssigkeitspumpe (8) von einem Pumpengehäuse (10) begrenzt wird, wobei das Pumpengehäuse (10) wenigstens teilweise von einem Abschnitt eines Zylinderkurbelgehäuses (4) des Motors (2) gebildet wird.

## Claims

1. Cooling circuit (6) for an engine (2), comprising functional members, with in particular a first functional member of the engine being an oil cooler (16) and a second functional member of the engine being a liquid coolant pump (8), the liquid coolant pump (8) being arranged upstream of the engine (2) in the direction of flow of the liquid coolant in the cooling circuit (6), the cooling circuit comprising in particular a unit heater (12), a radiator (14) and also a plurality of ducts (18, 20, 22, 24, 26) for passage of the liquid coolant between functional members, one of the ducts being a liquid coolant passage duct (28) for a motor vehicle internal combustion engine (2), which connects the oil cooler (16) to the liquid coolant pump (8), the duct (28) comprising a tubular portion (30), said tubular portion (30) having an upstream end (32) intended to be connected to a first functional member of the engine (2), in particular the oil cooler (16), and a downstream end (34) opposite the upstream end (32) and intended to be connected to a second functional member of the engine (2), in particular the liquid coolant pump (8), the tubular portion (30) comprising at least one receiving orifice (52) capable of receiving at least one element for heating the liquid coolant, and said passage duct (28) comprising a branch (40) connected to the duct (26) emanating from the unit heater (12).

2. Cooling circuit (6) according to Claim 1, **characterized in that** it is formed in one piece produced by casting, preferably being made of aluminium.

3. Cooling circuit (6) according to Claim 1 or 2, wherein the passage duct (28) comprises at least four receiving orifices (52) each capable of receiving a preheating plug.

4. Cooling circuit (6) according to Claim 3, wherein said at least four receiving orifices (52) are arranged in staggered fashion.

5. Cooling circuit (6) according to any one of Claims 1 to 4, wherein said at least one receiving orifice (52) comprises a small-diameter cylindrical bore (54) extending outwardly from an inner wall (51) of the tubular portion (30), and a large-diameter cylindrical bore (58) extending inwardly from a wall (49) situated outside the tubular portion (30), the two cylindrical bores (54, 58) being coaxial, the two cylindrical bores (54, 58) being connected by a frustoconical bore (56) whose generatrices form an angle (α) of between 58° and 66° with the axial direction (53) of said two cylindrical bores (54, 58).

6. Cooling circuit (6) according to any one of Claims 1 to 5, wherein the passage duct (28) comprises a fastening lug (48) for fastening to a crankcase (4) of the engine, the fastening lug extending in particular from the branch (40).

7. Cooling circuit (6) according to any one of the preceding claims, **characterized in that** the liquid coolant pump (8) is delimited by a pump casing (10), said pump casing (10) being at least partially formed by a portion of a crankcase (4) of the engine (2).
